# EUROPÄISCHE PATENTSCHRIFT

(11) **EP 1 073 586 B1**
(45) Veröffentlichungstag und Bekanntmachung des Hinweises auf die Patenterteilung: **02.10.2002**
(21) Anmeldenummer: 99915593.0
(22) Anmeldetag: 12.03.1999
(51) Int. Cl.: B65B 31/02

(54) **GETRÄNKEABFÜLLVORRICHTUNG**
BEVERAGE FILLING DEVICE
DISPOSITIF POUR REMPLIR DES CONTENANTS AVEC UNE BOISSON

(30) Priorität: 21.04.1998 DE 19817735
(43) Veröffentlichungstag der Anmeldung: 07.02.2001
(73) Patentinhaber: Fehland Engineering GmbH, 22309 Hamburg (DE)
(72) Erfinder: SCHWENKE, Dieter, D-25560 Schenefeld (DE); FEHLAND, Jörn, Richard, D-22359 Hamburg (DE)
(74) Vertreter: Schaefer, Konrad, Dipl.-Phys.
(86) Internationale Anmeldenummer: EP9901651
(87) Internationale Veröffentlichungsnummer: WO99054208

(56) Entgegenhaltungen:
- WO-A-89/01244
- US-A- 3 477 192

## Beschreibung

Die Erfindung betrifft eine Abfüllvomchtung der im Oberbegriff des Anspruchs 1 genannten Art.

Getränke, wie Bier, Limonaden, Kakao und dergl., werden in starre Behälter, wie beispielsweise Glasflaschen, aber auch in flexible Behälter, wie z.B. dünnwandige Kunststoffflaschen, vor dem Verschließen noch hochflexible Blechdosen oder Kunststoffbeutel, gefüllt.

Viele Getränke sind sauerstoffempfindlich und müssen daher unter Inertgas, üblicherwerise CO₂, gefüllt werden, um Geschmacksveränderungen und sonstige Qualitätsminderungen durch beim Füllen mit in den Behälter gelangten Sauerstoff zu verhindern.

Bei sehr stabilen Behältern, wie beispielsweise Glasflaschen oder dickwandigen Kunststoffflaschen ist es bekannt, die Behälter am Füllorgan abzudichten und durch das Füllorgan vor dem Beginn des Füllvorganges mit Inertgas zu füllen . Dazu ist eine aufwendige Abdichteinrichtung sowie eine den Dichtungshub erzeugende Hubeinrichtung erforderlich. Bei Sonderbehältern und speziell bei flexiblen Behältern ist die Abdichtung sehr aufwendig. Es ergeben sich Möglichkeiten zu Betriebsstörungen. Flexible Behälter können beim Befüllen mit Inertgas überdehnt werden. Sie erleiden bei diesen Vorgängen auf jeden Fall Formänderungen, die zu erheblichen Betriebsstörungen führen können.

Aus der US 3,477,192 ist eine Getränkeabfüllvorrichtung bekannt, die in einem mit Inertgas beaufschlagten Behandlungsraum füllt. Die Behälter werden in den Behandlungsraum durch offene Tore ein- und ausgeschleust, was zu Inertgasverlusten und Verunreinigungen des Inertgases führt.

Aus der gattungsgemäßen WO 89/01244 ist eine Abfüllvorrichtung für flüssiges Natrium bekannt, die in einem Behandlungsraum unter Inertgas füllt, in welchen die zu füllenden Behälter über einen mit Schleusentoren absperrbaren Einschleusraum zugeführt werden. Dadurch werden Störungen des Inertgases im Behandlungsraum vermieden.

Zum Abfüllen von Getränken müssen jedoch nicht nur Störungen des Getränks durch in der Luft vorhandenen Sauerstoff vermieden werden, sondern auch Kontaminationen des Getränks mit Keimen. Dazu ist Sterilbetrieb erforderlich.

Die Aufgabe der vorliegenden Erfindung besteht darin, eine gattungsgemäße Abfüllvorrichtung zu schaffen, die nicht nur eine sauerstoffarme, sondern auch eine sterile Abfüllung ermöglicht.

Diese Aufgabe wird erfindungsgemäß mit den Merkmalen des Anspruchs 1 gelöst.

Bei der erfindungsgemäßen Vorrichtung gelangen die Behälter über den Einschleusraum in den mit Inertgas beaufschlagten Behandlungsraum, in dem sie unter Inertgas befüllt werden können. Durch das Einschleusen der Behälter kann der Luftaustausch mit dem Behandlungsraum, also die Verunreinigung des Inertgases mit Luft, verringert werden. Im Einschleusraum kann beispielsweise mit Inertgas gespült werden, um die Luftwerte im Behälter vor dessen Verbringung in den Behandlungsraum zu verringern. Da der Behälter im Behandlungsraum luftfrei unter Inertgas steht, ist das Abdichten am Füllorgan entbehrlich. Dieses kann somit konstruktiv stark vereinfacht werden. Es kann im Behandlungsraum "offen" gefüllt werden. Es lassen sich somit Sonderflaschen und insbesondere flexible Behälter störungsfrei füllen. Insbesondere bei hochflexiblen Behältern ergeben sich Vorteile, da diese im Behandlungsraum außen und innen demselben Druck unterworfen sind, also keinerlei Wandbelastungen unterliegen. Die erfindungsgemäße Vorrichtung kann im Behandlungsraum nur einen leichten Inertgasüberdruck aufweisen, um das Eindringen von Luft an Undichtigkeiten zu vermeiden. Es können darin stille Getränke offen gefüllt werden oder unter höherem Druck abzufüllende CO₂-haltige Getränke, wobei bei letzteren der Behälter am Füllorgan zum Füllen abzudichten wäre. Zum Abfüllen CO₂-haltiger Getränke unter Druck kann jedoch auch im Behandlungsraum der volle CO₂-Druck eingestellt werden. Dann kann auch in diesem Fall die Abdichtung zwischen Behälter und Füllorgan entfallen. Dabei wird der für keimempfindliche Getränke, wie beispielsweise Kakao, Eistee und dergl., erforderliche Vorgang der Behältersterilisierung konstruktiv einfach in die Getränkeabfüllvorrichtung integrieren. Der Einschleusraum ist für diesen Vorgang besonders geeignet, da er durch ständiges Evakuieren sehr sauber sein kann.

Voueilhaft sind die Merkmale des Anspruches 2 vorgesehen. Auf diese Weise läßt sich das Einschleppen von Luft in die Inertgasatmosphäre des Behandlungsraumes besonders wirkungsvoll vermeiden.

Vorteilhaft sind die Merkmale des Anspruches 3 vorgesehen. Mit dieser Konstruktion erfolgt auch das Verschließen der Behälter bzw. zumindest das Abdekken mit Behälterverschlüssen im Behandlungsraum unter Inertgas, so daß das Eindringen von Luft nach dem Befüllen des Behälters in dessen Kopfraum vermieden wird.

Das Ausschleusen der Behälter aus dem Behandlungsraum könnte in umgekehrter Richtung durch den Einschleusraum erfolgen. Vorteilhaft sind jedoch die Merkmale des Anspruches 4 vorgesehen. Hierdurch wird es ermöglicht, die Behälter in einer Richtung durchlaufend mit höherer Behandlungskapazität durch den Behandlungsraum zu schleusen. Der Ausschleusraum verhindert die Verunreinigung des Behandlungsraumes mit Luft und ermöglicht durch das Rückpumpen von Inertgas eine Verringerung des Verbrauches. Vorteilhaft kann auch im Einschleusraum Inertgas in den Behandlungsraum rückgepumpt werden, nachdem dieser zum Behandlungsraum verschlossen wurde, um anschließend nach außen zur Aufnahme des neuen Behälters geöffnet zu werden.

Vorteilhaft ist dabei gemäß Anspruch 5 die Sterilisiereinrichtung zur Niederdruckplasmasterilisierung ausgebildet und kann zur Niederdruckerzeugung die ohnehin vorgesehene Evakuiereinrichtung verwenden.

Vorteilhaft sind die Merkmale des Anspruchs 6 vorgesehen. Im Einschleusraum herrscht vor Öffnen des Schleusentores zum Behandlungsraum durch Evakuieren erzeugter Unterdruck, während im Behandlungsraum das Inertgas aus Abdichtungsgründen bevorzugt unter leichtem Unterdruck steht. Wird das Schleusentor plötzlich geöffnet, so schießt ein Druckstoß von Inertgas in den Einschleusraum, der eine hochflexible Behälterwand eindrücken oder zum Beispiel den Behälter zum Kippen bringen kann. Wird vor Öffnen dieses Schleusentores, eine Belüftungsöffnung kleinen Querschnitts geöffnet, so erfolgt das Fluten des Einschleusraumes vorsichtig und ohne Beeinträchtigung des Behälters.

Vorteilhaft sind die Merkmale des Anspruches 7 vorgesehen. Das Füllorgan muß nur mit seinem Behältereingriffteil, also seinem unteren Ende mit dem Auslauf in den Behandlungsraum ragen. Seine übrigen, z.B. zur Wartung zugänglichen Teile, liegen vorteilhaft außerhalb des Behandlungsraumes. Dadurch kann der Behandlungsraum sehr klein gehalten werden und es sind die wartungsbedürftigen Teile des Füllorgans von außen ohne Belüftung des Behandlungsraumes zugänglich. In gleicher Weise können vorteilhaft auch sonstige im Behandlungsraum vorgesehene Einrichtungen, wie insbesondere Verschließeinrichtungen, mir ihren nicht in Behältereingriff kommenden Teilen außerhalb des Behandlungsraumes vorgesehen sein.

Vorteilhaft sind die Merkmale des Anspruches 8 vorgesehen. Auf diese Weise wird eine erfindungsgemäße Reihenfüllvorrichtung geschaffen, in der Behälter in parallelen Reihen taktweise füllbar sind. Es läßt sich damit die Abfülleistung wesentlich erhöhen.

In der Zeichnung ist eine erfindungsgemäße Getränkeabfüllvorrichtung in einem stark schematisierten Vertikalschnitt entlang der Transportrichtung der Behälter dargestellt:

Die dargestellte Getränkeabfüllvorrichtung dient zum Abfüllen von Getränken in Behälter 1, die z.B. aus hochflexiblem Kunststoff bestehen und am oberen Ende ihres Halses ein Gewindestück 2 zum Aufschrauben einer Kappe sowie einen Halskragen 3 aufweisen, mit dem sie auf Schienenstücken 4.1 - 4.5 durch die Vorrichtung transportierbar sind. Es sind nicht dargestellte Vorschubvorrichtungen vorgesehen. Diese können als besondere Schieber ausgebildet sein. An Stelle der Schienenstücke 4.1 - 4.5 können auch in üblicher Weise umlaufend angetriebene Riemen vorgesehen sein, jeweils links und rechts des Transportweges zum Tragen der Halskragen 3 auf ihren inneren, hinlaufenden Trumen.

Auf dem ersten Schienenstück 4.1 werden Behälter der dargestellten Getränkeabfüllvorrichtung zugeführt, die im wesentlichen aus einem gerade verlaufenden Tunnel besteht mit Oberwand 5, Unterwand 6 und Seitenwänden 7. An seiner Eingangsöffnung 8 und seiner Ausgangsöffnung 9 ist dieser Tunnel im stark schematisierten Zeichnungsbeispiel von Schleusentoren in Form von in Pfeilrichtung mit nicht dargestellten Antriebsmitteln lotrecht bewegbaren Schiebern 10.1 und 10.4 verschließbar. Ferner sind in entsprechenden Schlitzen des Tunnels zwischen den Endschiebern 10.1 und 104 noch zwei Schieber 10.2 und 10.3 vorgesehen, die den Tunnel in drei Räume unterteilen können, und zwar in Transportrichtung der Behälter gemäß Pfeil T gesehen zunächst ein Einschleusraum 11, sodann ein Behandlungsraum 12 und als letztes ein Ausschleusraum 13. Die mit den beiden mittleren Schiebern 10.2 und 10.3 dargestellten Schleusentore sind, wie dargestellt, derart ausgebildet, daß beim Öffnen der Tore durch Hochziehen der Schieber 10.2 und 10.3 keine Verbindung nach außen zur Luft entstehen kann.

Die Behälter 1 können, wie dargestellt, taktweise innerhalb der dargestellten Getränkeabfüllvorrichtung auf den Schienestücken 4.1 - 4.5 transportiert werden, die an den Schleusentoren zum Hindurchlassen der Schieber 10.1 - 10.4 unterbrochen sind.

Der Einschleusraum 11 kann bei verschlossenem Schieber 10.2 und geöffnetem Schieber 10.1 mit einem Behälter beladen werden. Anschließend wird der Schieber 10.1 geschlossen. Der nun geschlossene Einschleusraum 11 wird über eine Vakuumpumpe 14 evakuiert. Optional kann in diesem Raum der Behälter sterilisiert werden, z.B. durch Befüllen mit einem Sterilisationsmittel, wie H₂O₂, oder wie dargestellt, mittels einer Hochfrequenzplasmaerzeugungseinrichtung 15, die mit einer Elektrode 16 gegen die geerdeten Wandteile des Einschleusraumes 11 bei von der Vakuumpumpe 14 angelegtem Vakuum ein Niederdruckplasma erzeugt.

Bei geschlossenem Schieber 10.1 wird nun der Schieber 10.2 geöffnet und der Behälter kann in den Behandlungsraum 12 transportiert werden. Dieser ist über eine Leitung 17 dauernd mit Inertgas, z.B. luftfreiem CO₂, beaufschlagt, und zwar vorzugsweise unter leichtem Überdruck gegenüber der umgebenden Atmosphäre, um Verunreinigungen an Undichtigkeitsstellen zu vermeiden. Zum Abfüllen CO₂-haltiger Getränke kann im Behandlungsraum 12 jedoch auch deren Fülldruck eingestellt werden.

Zwischen dem Behandlungsraum 12 und dem Einschleusraum 11 ist eine vor Öffnen des Schiebers 10.2 zu öffnende Verbindungsleitung kleinen Querschnittes vorgesehen, um einen starken Druckstoß beim plötzlichen Öffnen des Schiebers 10.2 zu verhindern. Diese Öffnung kann als Belüftungsöffnung 18 an geeigneter Stelle des Schiebers 10.2 vorgesehen sein, die bei geschlossenem Schieber außerhalb der Räume liegt und diese bei leicht angehobener, aber noch die Räume versperrender Stellung verbindet.

In den Behandlungsraum 12 ragt von oben abgedichtet der Behältereingriffsteil 19 eines Füllorganes 20, dem abzufüllendes Getränk über eine Leitung 21 zugeführt wird und aus dem beim Füllen aus dem Behälter entweichendes Gas über eine Leitung 22 abgeführt und beispielsweise in den Behandlungsraum 12 zurückgepumpt wird. In Transportrichtung T, dem Füllorgan nachgeschaltet, sitzt eine Verschlußkappenzuführeinrichtung 23, der Verschlußkappen 24 über eine Rutsche 25 zugeführt werden und die mit ihrem Behältereingriffsteil 26 abgedichtet in den Behandlungsraum 12 ragt. Wie in der Figur dargestellt, setzt diese Eirwichtung auf jeden Behälter eine Verschlußkappe 24 auf. Die Behälter kommen anschließend unter einen mit seinem Behältereingriffsteil 27 abgedichtet in den Behandlungsraum 12 ragenden Verschrauber 28, der, wie dargestellt, eine Kappe 24 fest auf das Gewindestück 2 des Behälters 1 aufschraubt. Nach Öffnen des folgenden Schiebers 10.3 gelangen die Behälter in den Ausschleusraum 13, aus dem sie nach Schließen des Schiebers 10.3 und Öffnen des Schiebers 10.4 auf das Schienenstück 4.5 ins Freie gelangen. An Stelle der auf Gewindestücke 2 aufschraubbaren Kappen 24 können auch andere Verschlußarten verwendet werden, wie Kronkorken, Siegelverschlüsse oder dergl..

Beim Durchschleusen eines Behälters durch den Ausschleusraum 13 wird dieser zunächst zum Behandlungsraum 12 hin geöffnet, also mit Inertgas gefüllt. Anschließend wird er nach außen zur Luft hin geöffnet. Um den dabei entstehenden Verlust an Inertgas zu verringern, ist der Ausschleusraum 13 über ein Ventil 29 und eine Pumpe 30 und entsprechende Leitungsstücke mit dem Behandlungsraum 12 verbunden. Vor Öffnen des Ausschleusraumes 13 nach außen kann in ihm befindliches Inertgas in den Behandlungsraum 12 zurückgepumpt werden. War der Ausschleusraum 13 nach außen offen und soll er nun zum Behandlungsraum hin geöffnet werden, kann in ihm befindliche Luft nach entsprechender Umstellung des Ventiles 29 über eine Vakkumpumpe 31 abgesaugt werden.

Auch beim Einschleusraum 11 kann nach Umstellen eines Ventiles 32 über eine Pumpe 33 vor dem Öffnen nach außen das Inertgas in den Behandlungsraum 12 zurückgepumpt werden.

Der in der Figur dargestellte Schnitt zeigt in jeder der dargestellten Behandlungsstellungen einen Behälter und eine Behandlungseinrichtung, z.B. ein Füllorgan 20. Die dargestellte Behandlungsabfüllvorrichtung kann als Reihenvorrichtung ausgebildet sein, bei der an jeder der dargestellten Behandlungsplätze in Richtung senkrecht zur Zeichnungsebene mehrere Behandlungsstellen hintereinander stehen. Beispielsweise stehen in der Position des dargestellten Füllorganes 20 mehrere Füllorgane in einer Reihe, senkrecht zur Zeichnungsebene hintereinander. Ebenso sind Verschlußkappenzuführeinrichtungen 23 und Verschrauber 28 zu mehreren in einer Reihe, senkrecht zur Zeichnungsebene hintereinander angeordnet. Die Räume 11, 12 und 13 sowie die Schieber 10.1, 10.2, 10.3 und 10.4 sind senkrecht zur Zeichnungsebene von entsprechender Breite. Behälter werden in parallelen Reihen (senkrecht zur Zeichnungsebene) durch eine solche Vorrichtung in Richtung des Pfeiles T taktweise transportiert. Die in der Figur einspurig dargestellte Vorrichtung kann auch zu mehreren, parallel nebeneinander vorgesehen sein, um entsprechende Leistungserhöhung zu ergeben.

Im Ausführungsbeispiel sind als Behälter flexible Kunststoffflaschen mit Halskragen dargestellt. Bei leichter Änderung der Transporteinrichtungen können auch andere Behälter mit der dargestellten Getränkevorrichtung behandelt werden, wie beispielsweise auf einem Transporteur stehende Glasflaschen, flexible Blechdosen oder Beutel, die beispielsweise ähnlich wie die dargestellten Flaschen 1, an ihren Verschlußöffnungen hängend oder in Kartons stehend transportiert werden.

Die benötigten Schleusentore sind als einfache Schieber 10.1, 10.2, 10.3 und 10.4 zum beidseitigen Absperren des Einschleusraumes 11 und des Ausschleusraumes 13 dargestellt. Es können auch andere Torkonstruktionen verwendet werden, wie z.B. Drehschieber, die bei geeigneter Ausbildung in ihrem Inneren den jeweiligen Schleusenraum ausbilden können.

## Patentansprüche

1. Vorrichtung zum Abfüllen von Getränken in Behältern (1) unter Inertgas, mit einem stationären Füllorgan (20), dem die Behälter zuführbar sind und mit Einrichtungen zu deren Füllung mit Inertgas vor Beginn des Füllvorganges, wobei der Behältereingriffsteil (19) des Füllorganes (20) in einem den in Füllstellung stehenden Behälter (1) umgebenden, mit Inertgas (17) beaufschlagten Behandlungsraum (12) angeordnet ist, **dadurch gekennzeichnet, daß** dem Behandlungsraum (12) die Behälter über einen nach außen und zum Behandlungsraum (12) über Schleusentore (10.1, 10.2) absperrbaren Einschleusraum (11) zuführbar sind, und daß der Einschleusraum (11) Einrichtungen (15, 16) zum Sterilisieren der Behälter (1) aufweist.

2. Getränkeabfüllvorrichtung nach Anspruch 1, **dadurch gekennzeichnet, daß** der Einschleusraum (11) evakuierbar ausgebildet ist.

3. Getränkeabfüllvorrichtung nach Anspruch 1, **dadurch gekennzeichnet, daß** die Einrichtungen (23, 28) zum Zuführen und Verschließen von Behälterverschlüssen (24) auf den Behältern (1) mit ihren Behältereingriffsteilen (26, 27) im Behandlungsraum (12), dem Füllorgan (20) in Transportrichtung (T) der Behälter (1) nachgeschaltet, angeordnet sind.

4. Getränkeabfüllvorrichtung nach Anspruch 1, **dadurch gekennzeichnet, daß** ein nach außen und zum Behandlungsraum (12) mit Schleusentoren (10.4, 10.3) absperrbarer Ausschleusraum (13) zum Abführen der Behälter (1) vorgesehen ist, aus dem beim Ausschleusen Inertgas in den Behandlungsraum (12) rückpumpbar ist.

5. Getränkeabfüllvorrichtung nach Anspruch 1, **dadurch gekennzeichnet, daß** die Sterilisiereinrichtungen (15, 16) zur Niederdruckplasmasterilisierung ausgebildet sind.

6. Getränkeabfüllvorrichtung nach Anspruch 1, **dadurch gekennzeichnet, daß** zwischen dem Einschleusraum (11) und dem Behandlungsraum (12) eine vor dem Öffnen des diese Räume verbindenden Schleusentores (10.2) öffnenbare Belüftungsöffnung (18) kleinen Querschnittes vorgesehen ist.

7. Getränkeabfüllvorrichtung nach Anspruch 1, **dadurch gekennzeichnet, daß** das Füllorgan (20), mit seinem Behältereingriffsteil (19) in den Behandlungsraum (12) ragend und mit den übrigen Teilen (20) außerhalb dieses Raumes angeordnet ist.

8. Getränkeabfüllvorrichtung nach Anspruch 1, **dadurch gekennzeichnet, daß** im Behandlungsraum (12) mehrere Füllorgane (20) in einer Reihe quer zur Transportrichtung (T) der Behälter (1) angeordnet sind, wobei der Behandlungsraum und der Einschleusraum (11) zum Transport und zur Aufnahme von Behältern (1) in parallelen Reihen ausgebildet sind.

## Claims

1. A device for filling beverages into containers (1) under inert gas, comprising a stationary filling device (20), to which the containers are transferable, and means for filling them with inert gas prior to the beginning of the filling process, wherein the container engaging section (19) of the filling device (20) is located in a treatment chamber (12) filled with inert gas (17) and surrounding the container (1) in the filling position, **characterized in that** the treatment chamber (12) is supplyable with containers via an inlet chamber (11) sealable to the external and the treatment chamber (12) with air lock ports (10.1, 10.2), and that the inlet chamber (11) comprises means (15, 16) for the sterilisation of the containers (1).

2. Device for bottling beverages according to claim 1, **characterized in that** the inlet chamber (11) is designed to be evacuated.

3. Device for bottling beverages according to claim 1, **characterized in that** the means (23, 28) for supplying and closing container caps (24) to the containers (1) are arranged with their container seizure sections (26, 27) within the treatment chamber (12), downstream of the filling device (20), with regard to the feed direction (T) of the containers (1).

4. Device for bottling beverages according to claim 1, **characterized in that** an outlet chamber (13) sealable to the external and to the treatment chamber (12) with air lock ports (10.1, 10.2), is provided, out of which in the locking-out process inert gas can be pumped back into the treatment chamber (12).

5. Device for bottling beverages according to claim 1, **characterized in that** the sterilization means (15, 16) are designed for low pressure plasma sterilization.

6. Device for bottling beverages according to claim 1, **characterized in that**, between the inlet chamber (11) and the treatment chamber (12), a ventilation port (18) of small cross section is provided which can be opened prior to the opening of the air lock port (10.2) connecting these rooms.

7. Device for bottling beverages according to claim 1, **characterized in that** the filling device (20) projects into the treatment chamber (12) with its container engaging section (19), and the remaining sections (20) are located outside this chamber.

8. Device for bottling beverages according to claim 1, **characterized in that** in the treatment chamber (12) several filling devices (20) are arranged in a row across the feed direction (T) of the containers (1), the treatment chamber and the inlet chamber (11) being designed for the transport and storage of containers (1) in parallel rows.

## Revendications

1. Dispositif de soutirage de boissons et de remplissage de conteneurs (1) sous gaz inerte équipé d'un organe de remplissage stationnaire (20) sous lequel peuvent être positionnés les conteneurs et d'un dispositif permettant le remplissage desdits conteneurs avec du gaz inerte avant le début du processus de soutirage, la partie (19) de l'organe de remplissage (20) appliquée à l'ouverture du conteneur à remplir étant agencée dans une chambre de traitement (12) sous gaz inerte (17) entourant le conteneur (1) en position de remplissage, **caractérisée en ce que** les conteneurs peuvent être amenés dans la chambre de traitement (12) par un sas d'introduction (11) que des portes (10.1, 10.2) permettent respectivement d'isoler de l'extérieur et de la chambre de traitement (12), et **en ce que** le sas d'introduction (11) présente des dispositifs (15, 16) de stérilisation des conteneurs (1).

2. Dispositif de soutirage de boissons selon la revendication 1, **caractérisée en ce que** le sas d'introduction (11) est conçu de façon à pouvoir être évacué.

3. Dispositif de soutirage de boissons selon la revendication 1, **caractérisée en ce que** les dispositifs (23, 28) d'amenée des capsules (24) et d'encapsulage des conteneurs (1) sont agencés en aval de l'organe de remplissage (20) dans le sens du transport (T) des conteneurs (1) et da façon à pénétrer avec leurs parties (26, 27) contactant les goulots dans la chambre de traitement (12).

4. Dispositif de soutirage de boissons selon la revendication 1, **caractérisée en ce qu'**est prévu pour la sortie des conteneurs (1) un sas d'évacuation (13) que des portes (10.4, 10.2) permettent respectivement d'isoler de l'extérieur et de la chambre de traitement (12) et à partir duquel le gaz inerte peut être repompé vers la chambre de traitement (12) lors de la sortie des conteneurs (1).

5. Dispositif de soutirage de boissons selon la revendication 1, **caractérisée en ce que** les dispositifs de stérilisation (15, 16) sont conformés de façon à permettre une stérilisation par plasma à basse pression.

6. Dispositif de soutirage de boissons selon la revendication 1, **caractérisée en ce qu'**un orifice de ventilation (18) de petite section est prévu entre le sas d'introduction (11) et la chambre de traitement (12), cet orifice (18) pouvant être ouvert avant l'ouverture de la porte (10.2) séparant les deux chambres.

7. Dispositif de soutirage de boissons selon la revendication 1, **caractérisée en ce que** l'organe de remplissage (2) est agencé de façon à pénétrer avec sa partie (19) contactant les goulots dans la chambre de traitement (12), les autres parties (20) se trouvant à l'extérieur de cette chambre.

8. Dispositif de soutirage de boissons selon la revendication 1, **caractérisée en ce que** plusieurs organes de remplissage (20) sont agencés dans la chambre de traitement (12) en rangée transversale par rapport au sens du transport (T) des conteneurs (1), la chambre de traitement (12) et le sas d'introduction (11) sont conformés de façon à permettre le transport et la réception recevoir en rangs parallèles des conteneurs (1).
